# EUROPÄISCHE PATENTSCHRIFT

(11) **EP 4 309 811 B1**
(45) Veröffentlichungstag und Bekanntmachung des Hinweises auf die Patenterteilung: **25.09.2024**
(21) Anmeldenummer: 22185379.9
(22) Anmeldetag: 18.07.2022
(51) Int. Cl.: B08B 9/027, B08B 9/032, C25F 1/04

(54) **VERFAHREN ZUR ELEKTROMECHANISCHEN ENTFERNUNG VON ABLAGERUNGEN IN ROHRLEITUNGEN ODER APPARATEN**
METHOD FOR THE ELECTROMECHANICAL REMOVAL OF DEPOSITS IN PIPELINES OR APPARATUS
PROCÉDÉ D'ÉLIMINATION ÉLECTROMÉCANIQUE DES DÉPÔTS DANS LES CONDUITES TUBULAIRE OU LES APPAREILS

(43) Veröffentlichungstag der Anmeldung: 24.01.2024
(73) Patentinhaber: Hammann GmbH, 76855 Annweiler am Trifels (DE)
(72) Erfinder: KLEIN, Norbert, 57520 Grosbliederstroff (FR); HAMMANN, Hans-Gerd, 76855 Annweiler am Trifels (DE)
(74) Vertreter: Patentanwälte Dr. Keller, Schwertfeger Partnerschaft mbB

(56) Entgegenhaltungen:
- EP-A1- 2 674 228
- EP-B1- 0 140 287
- EP-B1- 0 247 209
- DE-T2- 69 412 604

## Beschreibung

Die vorliegende Erfindung betrifft ein Verfahren zur elektromechanischen Entfernung von Ablagerungen in Rohrleitungen oder Apparaten.

Für die Reinigung von Rohrleitungen oder komplexen Rohrleitungssystemen, beispielsweise Wärmeübertrager oder Pumpen, sind unterschiedliche mechanische Verfahren bekannt, um Ablagerungen, Produktreste oder Biofilme aus den Systemen zu entfernen. Ein sehr effektives Verfahren zur Entfernung von Ablagerungen ist das Impulsspülverfahren, bei dem alternierende Folgen von Wasserblöcken und Gasblasen durch einen zu reinigenden Rohrabschnitt getrieben werden. Ein solches Verfahren ist beispielsweise Bestandteil der EP 2 674 228 A1, bei dem in einer ersten Vorbereitungsphase die Leitung mit einem leitungsausfüllenden Gas oder Gasgemisch bis auf eine Flüssigkeitsrestmenge zur Schaffung eines Expansionsraums teilentleert wird, wobei die in die Leitung beaufschlagte Druckgasblase in der Vorbereitungsphase das Volumen der Spülstrecke nahezu vollständig einnimmt.

Das Impulsspülverfahren beinhaltet das plötzliche Unter-Druck-Setzen von Gas oder Gasgemisch in einer Leitung mit einem hohen Druck durch Modulieren von Druckimpulsen, so dass MiniWasserblöcke in der Leitung gebildet werden. Die Blöcke werden hoch beschleunigt und mit hoher Geschwindigkeit durch die Linie gefahren. Eine Druckgaszufuhr wird nach vorübergehendem Absenken des durch die Impulse aufgebauten Drucks in der teilentleerten Leitung direkt mit gleichem oder hohem Druck nachgeregelt, so dass sich weitere Wasserblöcke bilden. Die ersteren Blöcke werden von den letzteren Blöcken mit hoher Geschwindigkeit getroffen, so dass die ersteren Blöcke zusätzlichen Vortrieb erhalten.

In der DE 102 04 737 A1 werden ein Verfahren und eine Vorrichtung zum Spülen einer Rohrleitung, insbesondere einer Trinkwasserleitung, beschrieben. Die Spülung und Reinigung erfolgen dadurch, dass in der Rohrleitung ein Spülwasserstrom erzeugt und in diesen in vorgegebenen Intervallen gasförmiger Stickstoff eingeleitet wird, um ihn in abwechselnd aufeinander folgende Wasser- und Stickstoffblasen zu unterteilen.

In der DE 35 02 969 A1 werden ein Verfahren und eine Vorrichtung zum Reinigen einer Rohrleitung mit Hilfe von gleichzeitig eingeleiteten Impulsen einer Flüssigkeit oder eines Gases beschrieben, wobei sich diese Impulse zu Gesamtimpulsen mischen, welche die Rohrleitung intermittierend durchsetzen. Dabei werden die Impulse der Flüssigkeit oder des Gases in einzelne Impulse zerlegt.

In der DE 37 22 549 A1 wird eine Einrichtung zur Spülung und Reinigung einer Rohrleitung beschrieben, bei der in der Luftzuführleitung und in der Spülflüssigkeitsleitung jeweils hintereinander ein Absperrventil und ein Rückstromverhinderer angeordnet sind und bei der in der Luftzuführleitung nach dem Rückstromverhinderer ein druckbeaufschlagter Ausgleichsbehälter angeordnet ist.

In der DE 44 38 939 A1 werden ein Verfahren und eine Vorrichtung zum Reinigen von Trinkwasserleitungen und zum Spülen von Trinkwasserleitungsnetzen beschrieben. Hierbei wird zwischen einer ersten Zapfstelle als Einspeisungsstelle für komprimierte Luft und einer zweiten Zapfstelle als Spülwasserauslassstelle die Einrichtung einer Spülstrecke vorgenommen, welche durch den fließenden Wasserstrom gespült und durch Zufuhr eines Größenvolumens komprimierte Luft über eine an der Einspeisungsstelle angeschlossene Druckluftleitung in mehreren Intervallen über einem hohen Netzdruck liegenden Spüldruck beaufschlagt wird.

Daneben existieren auch elektrochemische Verfahren zum Lösen von Ablagerungen.

Die DE 40 40 694 A1 beschreibt eine Entkeimungsvorrichtung für Wasser, umfassend eine Anode und eine Kathode, einen vom Wasser durchströmten Reaktor sowie eine Stromversorgungseinrichtung. Es kommt eine anodische Oxidation zur Anwendung.

In der EP 1 632 589 B1 wird ein Verfahren zur Entfernung von Oberflächenbereichen eines Bauteils mittels einer Elektrodenanordnung beschrieben. Dabei sind die Elektrode und das Bauteil in einem Elektrolyten angeordnet und die Elektrode und das Bauteil elektrisch miteinander über einen Stromgeber verbunden. Der Stromgeber erzeugt einen gepulsten Strom und einen Basisstrom durch Anlegen eines Potentials.

Die DE 198 12 801 A1 beschreibt ein Verfahren und eine Vorrichtung zur automatischen Reinigung von Elektroden in der Elektrolyse, wodurch Ablagerungen wie Kalk an den Katoden entfernt werden können. Der Anwendungsbereich liegt primär bei Elektrolyseprozessen, bei denen Ablagerungen an Elektroden auftreten können, beispielsweise bei einer elektrochemischen Wasserdesinfektion oder bei einer physikalischen Wasserbehandlung mittels Wasserelektrolyse.

Die EP 0 247 209 B1 beschreibt eine Vorrichtung zum elektrochemischen Polieren und/oder Beizen der Innenflächen von Rohren mit einem strömenden Elektrolyt, der zumindest teilweise eine im inneren des anodisch geschalteten Rohres angeordnete Kathode passiert, sowie ein entsprechendes Verfahren zum elektrochemischen Polieren und/oder Beizen von Rohr-Innenflächen.

Die oben genannten Impulsspülverfahren erlauben eine mechanische Reinigung von Rohrleitungen und Apparaten, wie beispielsweise Pumpen oder Wärmeübertrager. Durch die in die Leitungen eingeleiteten Druckluftimpulse entstehen an den Innenoberflächen der Rohrleitung große Scherkräfte, welche Ablagerungen mobilisieren und anschließend vollständig austragen. Die entsprechenden Reinigungsabschnitte befinden sich während der Reinigung außer Betrieb.

Allerdings haben die erwähnten Impulsspülverfahren und auch andere mechanische Reinigungsverfahren für Rohrleitungen oder Apparate dort ihre Grenzen, wo die Ablagerungen hart und fest anhaften. Dies ist beispielsweise bei Anlagen der Farbindustrie der Fall, wo die Produktleitungen mit Farbresten ausgekleidet sind. Die Anwendung von chemischen Verfahren ist jedoch unerwünscht, da Chemikalien oder Enzyme zum Einsatz kommen, die umweltbedenklich sind. Ferner sind die Maßnahmen auch immer mit Anlagenstillständen verbunden, die im industriellen Bereich entweder nicht möglich oder mit hohem Aufwand verbunden sind. Weiter verhärten sich die Ablagerungen in den Produktleitungen mit der Betriebszeit, weswegen der Aufwand, diese zu entfernen, ebenfalls ansteigt. Insbesondere bei salzreichen Wässern und erhöhten Temperaturen bilden sich harte und fest haftende Ablagerungen in den Leitungssystemen oder einzelnen Leitungsabschnitten, so dass mechanische Reinigungsverfahren nicht mehr effizient zur Entfernung von Ablagerungen eingesetzt werden können.

Vor diesem Hintergrund ist es Aufgabe der vorliegenden Erfindung, bekannte Impulsspülverfahren zu verbessern, so dass auch harte und fest anhaftende Ablagerungen in Rohrleitungssystem ohne zusätzlich Chemikalien entfernt werden können.

Diese Aufgabe wird gelöst durch ein Verfahren mit den Merkmalen des Anspruchs 1.

Die Erfinder haben überraschenderweise festgesellt, dass die Effizienz von Impulsspülverfahren deutlich gesteigert werden kann und sich auch Ablagerungen lösen lassen, wenn das Verfahren mit einer elektrochemischen Polarisation kombiniert wird. Das erfindungsgemäße Verfahren sieht daher eine Kombination eines Impulsspülverfahrens mit einer elektrochemischen Behandlung vor. Das Verfahren basiert daher auf einer elektromechanischen Entfernung von Ablagerungen in Rohrleitungen oder Apparaten, die ein oder mehrere Hohlrohre oder ein Rohrsystem umfassen.

Erfindungsgemäß wird zunächst eine Reinigungsstrecke innerhalb der zu reinigenden Rohrleitung oder des zu reinigenden Apparats festgelegt. Die Reinigungsstrecke entspricht vorzugsweise einem Rohrleitungsabschnitt innerhalb einer Rohrleitung eines komplexen Rohrleitungssystems oder eines Apparats. Bei dem Apparat handelt es sich beispielsweise um Wärmeübertrager, Wärmepumpen, Produktförderpumpen etc. Damit das Druckspülverfahren umgesetzt werden kann, ist es erforderlich, die Druckluftimpulse an einer Einspeisestelle in dem zu reinigenden Leitungsabschnitt zu beaufschlagen, so dass die entstehenden Wasserblöcke unter Druck durch die Leitung getrieben werden können. Durch die entstehenden Scherkräfte werden leicht anhaftende Ablagerungen entfernt. Die alternierenden Flüssigkeitsblöcke und Gasblöcke entleeren sich schließlich an einer Ausspeisestelle.

Vor der Beaufschlagung der Leitung mit Druckimpulsen wird nun erfindungsgemäß eine elektrische Spannung an wenigstens einer elektrisch leitenden Oberfläche der Reinigungsstrecke des Hohlrohrs oder Rohrsystems mit gewünschter Polarisation angelegt. Dadurch entstehen anodische und/oder kathodische Bereiche, also geladene Zonen, die eine Umwandlung von schwer löslichen Verbindungen ermöglichen. Anodische Bereiche besitzen eine positive Ladung und ziehen negativ geladene Teilchen an. Kathodische Bereiche besitzen eine negative Ladung und ziehen positiv geladene Teilchen an. Durch die elektrische Polarisation werden einerseits Stoffe aus dem wässrigen Medium gezielt ausgefällt oder andererseits bereits abgeschiedene Stoffe im wässrigen Medium gelöst. Das Lösen von Stoffen erfolgt in der Regel an der Anode und führt zu einer pH-Absenkung (sauer), während das Ausfällen an der Kathode erfolgt und mit einer pH-Anhebung (alkalisch) verbunden ist. Je nach Apparatur oder Rohrleitung, kann die Anwendung einer Elektrode erforderlich sein, die als Kathode negativ oder als Anode positiv polarisierbar ist.

Die Erfindung basiert auf der Beobachtung, dass die Oberflächen von Rohrleitungen, insbesondere Rohrleitungen mit metallenen Oberflächen, die den elektrischen Strom leiten können, in wässrigen Medien zu anodischen und kathodischen Bereichen führen, wobei durch die entstehenden H⁺-Ionen die anodischen Bereiche saurer werden, während die kathodischen Bereiche durch das Entstehen von OH⁻-Ionen alkalischer werden. Insbesondere alkalische Bedingungen beschleunigen das Ausfällen schwer löslicher Verbindungen, beispielsweise von Kalk (CaCOs) oder Eisenverbindungen (z.B. FeOOH). Werden mittels elektrischer Polarisation saure Bedingungen geschaffen, werden solche Verbindungen wiederum aufgelöst. Durch das Steuern der Polarisation oder durch einen Polarisationswechsel wird die Möglichkeit geschaffen, harte oder schwer anhaftende Ablagerungen an metallischen Oberflächen von Rohrleitungen gezielt so zu beeinflussen, dass sie über das nachfolgende mechanische Impulsspülverfahren mobilisierbar sind.

An der Anode bzw. den anodischen Bereichen (z.B. einem eisenhaltigen Material oder Eisen) wird chemisch gesehen das zunächst elektrisch neutrale Metall (z.B. eisenhaltige Ablagerungen) in einem Elektrolyten (d.h. einer wässrigen Lösung) eine (stoffspezifische) Auflösung erfahren. Dabei entsteht, unter Freisetzung von Elektronen der äußeren Atomhülle, ein Kation. Dieses Ion überwindet die Phasengrenze Metall/Elektrolyt und geht im wässrigen Milieu in Lösung. Die Elektronen hingegen verbleiben im Metall wegen dessen hervorragenden Elektronenleitfähigkeit. Dabei wird die Metalloberfläche der Leitung, aufgrund der Ladung der Elektronen, elektrisch negativ aufgeladen. Das Wasser um die Anode reagiert wegen der Hydrolyse der Metall-Kationen sauer. Mit zunehmend negativer Ladung wird es für neu entstehende Ionen wegen der gleichzeitigen Elektronenanreicherung immer schwieriger zu entweichen, da die Rückhaltekraft (d.h. die Anziehung von positiv und negativ geladenen Teilchen) der Abwanderung der positiv geladenen Metallionen entgegenwirkt. Hierbei wird sich letztlich ein Gleichgewichtszustand einstellen, welcher eine weitere Ionisation, d.h. Auflösung des Metalls, verhindert. Die Möglichkeit einer kathodischen Reaktion ist dort gegeben, wo sich Elektronen angereichert haben. Die elektrisch negativ geladenen Bereiche (Kathoden bzw. kathodische Bereiche) ziehen Kationen an, welche zunächst an der Metalloberfläche verbleiben, solange ein Elektronenakzeptor oder die äußere Einwirkung elektrischer Ströme fehlt. Stehen an der Metalloberfläche Reaktionspartner zur Verfügung, z.B. Sauerstoff (O₂) und Wasser (H₂O), wird Sauerstoff durch Elektronenaufnahme, unter Bildung von negativ geladenen Hydroxydionen reduziert. Bei dieser Reaktion werden Elektronen und Sauerstoff verbraucht; fehlt einer der Reaktionspartner, kommt diese Reaktion zum Stillstand. Eine weitere kathodische Teilreaktion kann in Sauerstoff-freien Medien die Reduktion von Wasser zu Hydroxidionen und neutralem Wasserstoff sein.

Diese Reaktionen und Vorgänge lassen sich anhand nachfolgender Reaktionsformeln darstellen:
Anodischer Bereich bei Abwesenheit von Chlorid:

   2 H₂O → 4 H⁺ + 4 e⁻ + O₂
Anodischer Bereich bei Anwesenheit von Chlorid:

   2 Na⁺ + 2 Cl⁻ → 2 Na⁺ + 2 e⁻ + Cl₂ Folgereaktion: Cl₂ + H₂O → HCl + HClO → H⁺ + Cl⁻
Kathodischer Bereich bei Abwesenheit von Sauerstoff:

   2 H₂O + 2 e⁻ → 2 OH⁻ + H₂
Kathodischer Bereich bei Anwesenheit von Sauerstoff:

   2 H₂O + 4 e⁻ + O₂ → 4 OH⁻

Die Teilreaktionen verdeutlichen, dass während der Polarisation das Wasser an anodischen Bereichen saurer (Entstehen von H⁺) und an kathodischen Bereichen alkalischer (Entstehen von OH⁻) wird. Im Allgemeinen beschleunigen alkalische Bedingungen das Ausfällen schwerlöslicher Verbindungen wie Kalk (CaCOs) oder Eisenverbindungen z.B. FeOOH. Saure Bedingungen hingegen lösen diese Verbindungen auf. Beide Bedingungen schaffen die Möglichkeit, die Bildung von Ablagerungen durch Steuern der Polarisation gezielt so zu beeinflussen, dass sie mit der mechanischen druckinduzierten Impulsspülreinigung zu mobilisieren sind. Im kathodischen Bereich entstehen durch beschleunigte Abscheidung voluminöse Ablagerungen. Im anodischen Bereich verhindert das saure Medium das Abscheiden von Ablagerungen. Darüber hinaus hilft die Gasbildung von Sauerstoff, diesen Bereich weitgehend frei von Ablagerungen zu halten. In Anwesenheit von Chlorid kann die Chlorbildung zur Desinfektion dienen.

Um das Auflösen von Metallen aus Werkstoffen, wie z.B. Eisen aus Stahl, zu vermeiden, kommen bei kathodischen Schutzanlagen vorzugsweise nicht-angreifbare Fremdstromanoden, beispielsweise mit Beschichtungen oder Überzügen aus Titan, Mischmetalloxid (MMO), Titan-MMO, oder Titannitrid zur Anwendung. Alternativ können auch Fremdstromanoden aus Graphit oder Magnetit zur Anwendung kommen. An diesen Fremdstromanoden entstehen im sauren Medium in Abhängigkeit von der Chlorid-Konzentration Sauerstoff und Chlor. Es geht praktisch kein Metall in Lösung.

Wenn im Zuge der elektrischen Polarisation anodische Bereiche und kathodische Bereiche entstanden sind, kann, falls erforderlich, die Reinigungsstrecke mit Spülmedium zumindest teilbefüllt werden. Vorzugsweise ist jedoch der Reinigungsabschnitt bereits mit Spülmedium teilbefüllt. Als Spülmedium eignet sich entweder Produktwasser oder jedes andere Spülmedium, welches normalerweise beim Impulsspülverfahren zur Anwendung kommt. Die Teilbefüllung der Reinigungsstrecke bewirkt, dass sich alternierende Flüssigkeitsblöcke und Gasblöcke in der Leitung leitungsausfüllend ausbilden können. Nach der Teilbefüllung oder wenn der Reinigungsabschnitt bzw. die Reinigungsstrecke bereits teilbefüllt ist, erfolgt eine Beaufschlagung der Reinigungsstrecke mit modulierenden Druckgasimpulsen zur Ausbildung von alternierenden Flüssigkeitsblöcken und Gasblöcken, die impulsartig entlang der Reinigungsstrecke von der Einspeisestelle durch die Rohrleitung zu der Ausspeisestelle getrieben werden. Durch die entstandenen kathodischen und anodischen Bereiche wird das Entfernen von festen Ablagerungen an der Rohrleitungsoberfläche erheblich erleichtert. Insbesondere im anodischen Bereich verhindert das saure Medium das Abscheiden von Ablagerungen. Darüber hinaus hilft der bei der Elektrolyse von Wasser entstehende Sauerstoff, diesen Bereich weitgehend frei von Ablagerungen zu halten. Sollte das Spülmedium salzhaltig sein, kann beispielsweise bei Anwesenheit von einem chloridhaltigen Salz im anodischen Bereich Chlor gebildet werden, welches antimikrobiell wirkt, also der Desinfektion dienlich ist.

In einer ersten Ausführungsvariante wird die elektrische Spannung vorzugsweise von einer Elektrode bereitgestellt, die als Anode oder Kathode wirkt, also positiv und/oder negativ polarisierbar ist. Vorzugsweise wird die elektrische Spannung, je nach Art des zu reinigenden Rohrleitungsabschnittes sowie Art und Umfang der Leitung, mittels Anode und/oder Kathode angelegt. In einer bevorzugten Ausführungsvariante werden die Anode und/oder Kathode mit einer Gleichspannung beaufschlagt. Bedarfsweise kann in einer weiter bevorzugten Ausführungsvariante auch eine Umpolung der Elektrode erfolgen. Die Gleichstromvariante führt zu der erwünschten Abscheidung von Stoffen der Ablagerungen an der Kathode oder dem kathodischen Bereich. Die anodischen Bereiche können wiederum bei der Gleichstromvariante ohne Ablagerungen dauerhaft in Betrieb bleiben. Als Anoden werden vorzugsweise säurebeständige Werkstoffe mit geringen Adhäsionskräften zu den Ablagerungen eingesetzt. Die Kathoden wiederum befinden sich an gut erreichbaren Stellen für die Reinigung von Ablagerungen im Hohlrohr oder Rohrleitungssystem. Bei der Abreinigung der Kathoden können die ausgetragenen Stoffe aus dem System entfernt und bei Bedarf aufgereinigt und als Werkstoff wiederverwendet werden. Bevorzugt sind auch Mischelektroden, d.h. hier wechseln sich anodische und kathodische Reaktionen ab. Homogene Mischelektroden zeichnen sich dadurch aus, dass Anode und Kathode ständig wechseln. Dies führt zu einem geringen (gleichmäßigen) Flächenabtrag der Ablagerungen von der Leitungsoberfläche.

In einer alternativen Ausführungsvariante werden die Anode und/oder Kathode mit Wechselspannung beaufschlagt. Bei der Wechselstromvariante bleiben die meisten Teile der Oberflächen weitgehend belagsfrei, weil anodische und kathodische Bereiche sich ständig abwechseln. Die mittels elektrischer Polarisation gelösten Rückstände können jedoch ohne Weiteres mittels der modulierenden Druckgasimpulse mechanisch mobilisiert und anschließend gezielt ausgetragen werden.

Die für die Polarisation eingesetzten elektrischen Spannungen richten sich vorzugsweise nach den Standard-Redoxpotentialen der verwendeten Werkstoffe und der entstehenden Gase (wie z.B. Sauerstoff, Chlor oder Wasserstoff). Normalerweise reichen für die kombinatorische Anwendung mit dem Impulsspülverfahren einige Volt als Spannung aus. Der Stromfluss ist abhängig von der Beschaffenheit und Art der Elektrodenoberflächen und der elektrischen Leitfähigkeit der eingesetzten Spülmedien. Ablagerungen verringern diese Ströme, so dass bei einer festgelegten Spannung zwischen den Elektroden der Zustand über den Strom und der Zeitpunkt für die erforderliche Abreinigung ermittelbar sind. Vorzugsweise ist die angelegte Spannung so groß, dass das wässrige Spülmedium ausreichend elektrolysiert ist, ohne den Werkstoff der Elektroden, insbesondere der Anoden, zu beeinträchtigen oder gar zu zerstören.

Das Spülmedium ist vorzugsweise eine wässrige Lösung. Je nach Anwendungsart und Rohrleitungssystem kann das Spülmedium jedoch auch das Produktmedium selbst sein. Das erfindungsgemäße Verfahren findet vorzugsweise in Rohrleitungen, Rohrleitungssystem, aber auch Apparaten und Geräten mit komplexen Oberflächen Anwendung, wie beispielsweise Pumpen oder Wärmeübertrager. Beim Vorhandensein von Temperaturunterschieden oder bei salzhaltigen Medien kommt es zum Abscheiden von Belägen (sogenanntes Scaling) an den Oberflächen, die mit dem Medium in Berührung stehen. Sie führen zu einer zunehmenden Beeinträchtigung des Wärmeübergangs im Laufe der Betriebsdauer. Je nach Art des Mediums können die Temperaturunterschiede zwischen dem Medium und der Oberfläche entweder positiv oder negativ sein, um die Ablagerungen abzuscheiden. Beispielsweise scheiden sich bei calcium- oder eisenhaltigen Grundwässern Ablagerungen an warmen Oberflächen von Unterwassermotorpumpen ab.

Der Zeitpunkt für die Reinigung eines Rohrleitungsabschnittes lässt sich vorzugsweise über den Temperaturverlauf feststellen. In bevorzugten Ausführungsvarianten kommen Sensoren, wie z.B. PT1000, zum Einsatz, welche die Temperatur an den entsprechenden Stellen messen. Die Reinigung der Rohrleitungen bzw. Rohrleitungssysteme mittels elektrischer Polarisation in Kombination mit einer mechanischen Reinigung eröffnet darüber hinaus die Möglichkeit, mit dem Verlauf des Polarisationsstroms den optimalen Zeitpunkt für Reinigungsmaßnahmen zu ermitteln.

Das zu reinigende Hohlrohr oder das Rohrsystem weist vorzugsweise zumindest abschnittsweise eine elektrisch leitende Oberfläche, bevorzugt eine metallische Oberfläche auf, die den elektrischen Strom leitet und die mit der angelegten elektrischen Spannung polarisierbar ist. In einer bevorzugten Ausführungsvariante ist das zu reinigende Hohlrohr oder das Rohrsystem als Doppelrohr mit zwei voneinander getrennten Hohlräumen ausgebildet. Dabei sind die Oberflächen des äußeren und des inneren Hohlrohrs oder Rohrsystems elektrisch leitend und von einem elektrisch nicht oder schlecht leitenden Material isoliert. Somit sind zwei Rohre mit unterschiedlichen Durchmessern ausgebildet, die zwei Hohlräume bilden und über ein Dielektrikum voneinander getrennt sind. Das Anlegen der elektrischen Spannung erfolgt bedarfsweise an der Oberfläche des äußeren Hohlrohrs oder Rohrsystems des Doppelrohrs und/oder an der Oberfläche des inneren Hohlrohrs oder Rohrsystems des Doppelrohrs. Somit kann die Oberfläche des äußeren Hohlrohrs als Kathode oder Anode oder die Oberfläche des inneren Hohlrohrs als Anode oder Kathode dienen (oder umgekehrt). Somit stellen die elektrisch leitenden Oberflächen der unterschiedlich großen Hohlrohre die Elektroden zur Verfügung (d.h. die kathodischen oder anodischen Bereiche).

In einer alternativen Ausführungsvariante, insbesondere bei Rohrleitungsabschnitten, die aus einem einzelnen Hohlrohr bestehen, ist für den Stromfluss das Einführen einer weiteren Elektrode erforderlich. Bei dieser Variante wird in das Hohlrohr oder das Rohrsystem eine zusätzliche Elektrode mit fester oder wechselbarer Polarisation von außen in den Hohlraum eingeführt. Vorzugsweise erfolgt die Lagerung der eingeführten Elektrode in etwa mittig innerhalb des Hohlrohrs oder Rohrsystems. Auch bei dieser Variante kann eine bedarfsweise Messung der Temperatur und/oder des Polarisationsstromes zur Ermittlung des Reinigungszeitpunkts erfolgen.

In bevorzugten Ausführungsvarianten umfasst die Elektrode eine Beschichtung oder Überzug aus Titan oder Titannitrid. Titannitrid ist elektrisch leitend, sehr abriebbeständig, chemikalienbeständig, thermobeständig und physiologisch unbedenklich. Die Titannitrid-Oberfläche zeichnet sich durch geringe Adhäsionskräfte für Ablagerungen aus und wird dementsprechend vorzugsweise in Kombination mit dem mechanischen Impulsspülverfahren eingesetzt.

Das erfindungsgemäße Verfahren basiert auf einer Kombination einer elektrophysikalischen Reinigung mit anschließender Impulsspülung. Bei der Beaufschlagung der Reinigungsstrecke mit modulierenden Druckgasimpulsen werden alternierende Flüssigkeitsblöcke und Gasblöcke gebildet, die impulsartig entlang der Reinigungsstrecke von der Einspeisestelle durch die Rohrleitung zur Ausspeisestelle getrieben werden. In einer bevorzugten Variante ist vorgesehen, dass die in die Leitung beaufschlagte Gasmenge, Impulsfrequenz und/oder Impulsdauer in Abhängigkeit vom Querschnitt des Leitungsnetzes, der Leitungstopographie, der Zahl und dem Querschnitt der Leitungsabzweigungen und/oder der Länge der Reinigungsstrecke ermittelt wird. Durch Einstellung einzelner oder mehrerer Parameter kann der Reinigungserfolg der mechanischen Reinigung angepasst werden. Durch die elektrische Polarisation ist jedoch der Energieaufwand bei der mechanischen Reinigung erheblich reduziert.

In einer bevorzugten Variante wird das Hohlrohr oder das Rohrsystem nach der erfolgten elektrischen Polarisierung mit einem leitungsausfüllenden Gas oder Gasgemisch bis auf eine Flüssigkeitsrestmenge zur Schaffung eines Expansionsraums teilentleert, und anschließend erfolgt eine modulierende Druckgaszufuhr, bei der das Gas oder Gasgemisch über wenigstens einen Druckimpuls mit hohem Druck in die Leitung beaufschlagt wird. Dadurch bilden sich Miniwasserblöcke in der Leitung, die mit hoher Geschwindigkeit durch das Hohlrohr oder das Rohrsystem getrieben werden und bei der die Druckgaszufuhr nach kurzeitigem Absinken des durch den Druckimpuls aufgebauten Druckes in der teilentleerten Leitung unmittelbar darauf mit demselben oder einem höheren Druck nachgeregelt wird, um neue Wasserblöcke zu bilden, die mit hoher Geschwindigkeit auf die vorauseilenden Miniwasserblöcke prallen, welche dadurch einen zusätzlichen Vortrieb erhalten.

In einer weiter bevorzugten Variante ist vor der eigentlichen Reinigungsstrecke eine Vorlaufstrecke zur Beschleunigung des Flüssigkeitsvolumens in dem Hohlrohr oder dem Rohrsystem vorgesehen, wobei die Vorlaufstrecke mit einer Spülflüssigkeit teilbefüllt wird und hinsichtlich ihrer Leitungsgeometrie, ihres Leitungsdurchmessers und/oder ihrer Leitungslänge so dimensioniert wird, dass sich bei Beaufschlagung eines Druckgasgemisches die Flüssigkeitsblöcke innerhalb der Vorlaufstrecke vollständig ausbilden können, um den Leitungsquerschnitt der darauf folgenden Spülstrecke leitungsausfüllend zu durchwandern. Die Vorlaufstrecke hat die Funktion einer Beschleunigungsstrecke, damit die Flüssigkeitsblöcke und Gasblöcke beschleunigt werden und sich innerhalb der Rohrleitung oder des Systemabschnittes bis zum Anfang der Reinigungsstrecke leitungsausfüllend ausbilden können. Um die Effizienz zu erhöhen, verläuft die Vorlaufstrecke gegenüber der Reinigungsstrecke vorzugsweise mit einem Winkel größer 0°, vorzugsweise zwischen 0° und 90°.

Das erfindungsgemäße Verfahren eignet sich für alle Arten von Prozess- und Produktleitungen, aber auch für komplexe Systeme wie Wärmepumpen, Wärmeübertrager oder Pumpen. Ein besonderer Einsatzbereich ist bei Rohrleitungen zur Entnahme von Wasser aus Seen oder bei Rohrleitungssystemen bei Booten oder Schiffen zu sehen, bei denen eine Verschleppung der Quagga-Muschel zu beobachten ist. Quagga-Muscheln gehören zu den Neophyten, die sich in den Gewässern immer mehr ausbreiten und insbesondere bei einer Wasserentnahme aus Flüssen oder Seen große Probleme mit sich bringen. Die Muscheln haften sich an Leitungen und andere wasserführende Anlagen oder Geräte an. Durch die beim erfindungsgemäßen Verfahren zum Einsatz kommende elektrische Polarisation der wasserberührten Oberflächen kann die Anhaftung von Neophyten, insbesondere der Quagga-Muschel, verringert oder gar ganz verhindert werden. Denn am kathodischen Bereich entsteht, wie beschrieben, ein alkalisches Milieu, während sich an den anodischen Bereichen in Gegenwart von chloridfreiem Chlor in Form von unterchloriger Säure oder Hypochlorid bildet und deshalb als Desinfektionsmittel wirkt. Die Kombination mit dem Impulsspülverfahren sorgt dafür, dass die Muschelschalen gezielt aus dem System ausgetragen werden, bevor sie in den Anlagen Schaden anrichten können.

Die Zusammensetzung der Elektrolytlösung wirkt sich ggf. ebenfalls auf den Reinigungserfolg aus. Je nach Anwendungsfall können salzhaltige Spülmedien eingesetzt werden. Je nach Stromfluss des Polarisationsstromes kann es jedoch erforderlich sein, dass das Medium beispielsweise zwischen Mantelrohr und Produktrohr nur eine geringe elektrische Leitfähigkeit aufweist, damit der Polarisationsstrom an den Oberflächen der Produktleitung wirken kann (siehe Fig. 1). Bevorzugte Medien sind beispielsweise unpolare Flüssigkeiten wie Pentan, Isopentan oder entionisiertes Wasser.

Die Erfindung wird in der nachfolgenden Zeichnung näher erläutert. Keinesfalls soll die Erfindung auf die gezeigten Ausführungsvarianten beschränkt werden.

In Fig. 1 ist ein Ausführungsbeispiel des erfindungsgemäßen Verfahrens gezeigt, bei dem schematisch zwei Möglichkeiten zur elektrischen Polarisation der mit Spülmedium in Kontakt tretenden Oberflächen in den beiden Kammern gezeigt sind. Medienrohr und Mantelrohr sind durch Dichtungen elektrisch voneinander getrennt. Zur Polarisation im Medienrohr wird eine Fremdstromanode eingesetzt. Diese ist elektrisch getrennt vom Medienrohr im Doppelrohrwärmeübertrager, kann aber in einem angeschlossenen elektrisch getrennten Bauteil kontaktiert werden.

Fig. 1A zeigt schematisch eine (vorzugsweise wechselbare) elektrische Polarisation zwischen Medienrohr und Mantelrohr. Eine solche Konstellation kann beispielsweise bei einem Doppelrohrwärmeübertrager auftreten. Das Produktmedium befindet sich im äußeren Hohlrohr, die anodischen Bereiche oder Anode hingegen liegen Innen an.

Fig. 1B zeigt schematisch eine elektrische Polarisation im Medienrohr mittels zusätzlicher Elektrode. Eine solche Konstellation kann beispielsweise bei einem Rohrbündelwärmeübertrager auftreten. Vorzugsweise wird eine beständige, nicht-angreifbare Fremdstromanode eingesetzt, vorzugsweise bestehend aus Mischoxid-beschichtetem Titan oder Magnetit.

### Beispiel 1 - Unterwassermotorpumpe

Eine Unterwassermotorpumpe besteht aus flüssigkeitsdurchlaufenden Leitungsabschnitten. Die Pumpen bestehen in der Regel aus mehreren, übereinander angebrachten Kammern und Laufrädern. Der Antriebsmotor wird mit dem vorbeiströmenden Wasser gekühlt. Bei solchen Unterwassermotorpumpen verringert sich die Wirksamkeit rein mechanischer Impulsspülverfahren mit der Anzahl der Kammern. Beim Anbringen von Kathoden am zusätzlichen Mantelrohr um den Motor wird durch den Elektrodenfluss ein elektrischer Strom erzeugt. In den anodischen Bereichen bzw. an der Anode kommt es zur Oxidation, während in den kathodischen Bereichen bzw. an der Kathode eine Reduktion feststellbar ist. Ablagerungen gehen als Elektrolyt in Lösung.

In einer weiteren, hier nicht gezeigten Variante ist es auch möglich, kathodische und anodische Bereiche im Wechsel zu tauschen, damit voluminöse Beläge entstehen, die leichter über das folgende Impulsspülverfahren zu reinigen sind.

### Beispiel 2 - Plattenwärmeübertrager

Wärmeübertrager sind in den meisten Anwendungen dadurch charakterisiert, dass die Wärme aus einem Medium über eine metallische Wand in ein zweites Medium übergeht. In Plattenwärmeübetragern sind in der Regel mehrere Kammern nacheinander angeordnet. In geschraubten Plattenwärmeübertragern sorgen ringsum laufende Dichtungen für die Dichtheit der einzelnen Kammern. Gummidichtungen haben gewöhnlich einen hohen elektrischen Widerstand. Wenn Bolzen, Stangen, Schrauben, Muttern oder Platten auch elektrisch getrennt ausgeführt sind, ist es möglich, die einzelnen Platten mit verschiedenen Potentialen mittels des erfindungsgemäßen Verfahrens zu beaufschlagen. Der Polarisationsstrom kann aber auch durch beide Medien in sämtlichen Kammern fließen. Deshalb sollte vorzugsweise ein Medium zum Einsatz kommen, das nicht zum Scaling neigt und eine geringe elektrische Leitfähigkeit aufweist, damit der Polarisationsstrom an den Oberflächen mit Neigung zu Scaling entsprechend wirksam ist. Solche Medien sind beispielsweise unpolare Flüssigkeiten, wie Pentan oder Isopentan. Eine geringere elektrische Leitfähigkeit erhält man jedoch auch bei Einsatz von entionisiertem Wasser, das gegenüber salzhaltigen Flüssigkeiten eine wesentlich geringere elektrische Leitfähigkeit aufweist.

Die Polarisation und Häufigkeit der mechanischen Impulsspülreinigung richtet sich nach der Neigung des Mediums zu Ablagerungen an den Plattenoberflächen. Vorzugsweise kommt eine wechselnde Polarisation der Platten zum Einsatz.

### Beispiel 3 - Doppelrohrwärmeübertrager

Doppelrohrwärmeübertrager (Rohr-in-Wärmeübertrager) bestehen aus einem äußeren Mantelrohr und einem Medienrohr, das die beiden Medien voneinander trennt und für den Wärmeübergang sorgt. Das Medienrohr kann als Glattrohr, aber auch als Strukturrohr ausgeführt sein. Strukturierte Medienrohre erhöhen die Turbulenz der beiden Medien und damit den Wärmeübergang. Während Glattrohre mit mechanischen Verfahren gut zu reinigen sind, beispielsweise mit Molchen oder Schwammkugeln, sind strukturierte Rohre besonders für eine Reinigung über ein Impulsspülverfahren geeignet. Bei elektrisch voneinander getrennten Mantel- und Medienrohren lassen sich Doppelrohrwärmeübertrager erfindungsgemäß polarisieren und anschließend mit dem mechanischen Pulsspülverfahren reinigen, um Ablagerungen zu lösen und aus dem System zu entfernen.

### Beispiel 4- Rohrbündelwärmeübertrager

Bei Rohrleitungssystemen, bei denen aufgrund der Geometrie unterschiedliche Ströme zwischen Mantelrohr und Medienrohr in unterschiedlicher Intensität zu den Oberflächenbereichen der einzelnen Medienrohre fließen, wird vorzugsweise eine externe Elektrode in den Hohlraum eingeführt, da innerhalb der Medienrohre eine Polarisierung nicht ohne weitere Elektroden möglich ist.

Bei Rohrbündelsystemen aus Doppelrohren kann auf eine externe Elektrode verzichtet werden, da das zu Scaling neigende Medium zwischen Mantelrohr und Medienrohr fließen kann. Hier lässt sich eine effektive Polarisierung ohne externe Elektroden erreichen, denn die Außenhülle des Innenrohrs oder des Außenrohrs wirkt als Anode oder Kathode.

Zusammengefasst ermöglicht das erfindungsgemäße Verfahren eine elektromechanische Reinigung durch eine Kombination von elektrischer Polarisation von Oberflächen innerhalb von Leitungen, Apparaten oder Geräten mit Impulsspülmethoden, um so auch stark festsitzende Beläge oder Produktreste aus medienführenden Anlagen zu reinigen. Durch die elektrische Polarisation werden Chemikalien bei der mechanischen Reinigung oder Vorbehandlung der Reinigung vermieden. Stattdessen werden durch die elektrische Polarisation der Oberfläche chemische Reaktionen ausgelöst, die entweder zum gezielten Ausfällen und Abscheiden von Verbindungen statt der sonst entstehenden Ablagerungen führen oder dafür sorgen, dass die Ablagerungen in Lösung gehen. Die elektrische Polarisation bewirkt, dass sich solche Ablagerungen oder Beläge durch das Impulsspülverfahren entfernen lassen. Somit lassen sich gezielt Beläge aus kritischen Bereichen von Anlagen fernhalten, die mechanische Reinigung mittels Impulsspülverfahren ist weitaus effektiver. Durch Anwendung von Gleichstrom oder Wechselstrom kann zudem eine Reinigung zustandsorientiert durchgeführt werden.

### Zusammenfassung:

Die vorliegende Erfindung betrifft ein Verfahren zur elektromechanischen Entfernung von Ablagerungen in Rohrleitungen oder Apparaten, die ein oder mehrere Hohlrohre oder ein Rohrsystem umfassen, wobei das Verfahren die folgenden aufeinanderfolgenden Schritte umfasst:
a. Festlegen einer Reinigungsstrecke innerhalb der zu reinigenden Rohrleitung oder des zu reinigenden Apparats,
b. Anlegen einer elektrischen Spannung an wenigstens einer elektrisch leitenden Oberfläche der Reinigungsstrecke des Hohlrohrs oder Rohrsystems mit gewünschter Polarisation zwischen einem anodischen Bereich oder einer Anode und einem kathodischen Bereich oder einer Kathode,
c. falls erforderlich, Teilbefüllung der Reinigungsstrecke mit Spülmedium,
d. Beaufschlagung der Reinigungsstrecke mit modulierenden Druckgasimpulsen zur Ausbildung von alternierenden Flüssigkeitsblöcken und Gasblöcken, die impulsartig entlang der Reinigungsstrecke von einer Einspeisestelle zu einer Ausspeisestelle getrieben werden.

## Patentansprüche

1. Verfahren zur elektromechanischen Entfernung von Ablagerungen in Rohrleitungen oder Apparaten, die ein oder mehrere Hohlrohre oder ein Rohrsystem umfassen, wobei das Verfahren die folgenden aufeinanderfolgenden Schritte umfasst:
a. Festlegen einer Reinigungsstrecke innerhalb der zu reinigenden Rohrleitung oder des zu reinigenden Apparats,
b. Anlegen einer elektrischen Spannung an wenigstens einer elektrisch leitenden Oberfläche der Reinigungsstrecke des Hohlrohrs oder Rohrsystems mit gewünschter Polarisation zwischen einem anodischen Bereich oder einer Anode und einem kathodischen Bereich oder einer Kathode,
c. Teilbefüllung der Reinigungsstrecke mit Spülmedium, wenn die Reinigungsstrecke nicht bereits mit Spülmedium befüllt ist,
d. Beaufschlagung der Reinigungsstrecke mit modulierenden Druckgasimpulsen zur Ausbildung von alternierenden Flüssigkeitsblöcken und Gasblöcken, die impulsartig entlang der Reinigungsstrecke von einer Einspeisestelle zu einer Ausspeisestelle getrieben werden.

2. Verfahren nach Anspruch 1, **dadurch gekennzeichnet, dass** zum Anlegen der elektrischen Spannung wenigstens eine Elektrode bereitgestellt wird, die als Kathode entweder negativ oder als Anode positiv polarisierbar ist.

3. Verfahren nach einem der Ansprüche 1 oder 2, **dadurch gekennzeichnet, dass** zwischen der Anode und der Kathode eine Gleichspannung angelegt wird.

4. Verfahren nach Anspruch 3, **dadurch gekennzeichnet, dass** eine Umpolung der Anode oder der Kathode erfolgt.

5. Verfahren nach einem der Ansprüche 1, 2 oder 4, **dadurch gekennzeichnet, dass** zwischen der Anode und der Kathode eine Wechselspannung angelegt wird.

6. Verfahren nach einem der Ansprüche 1 bis 5, **dadurch gekennzeichnet, dass** das zu reinigende Hohlrohr oder Rohrsystem eine elektrisch leitende Oberfläche aufweist, die mit der angelegten elektrischen Spannung polarisierbar ist.

7. Verfahren nach einem der Ansprüche 1 bis 6, **dadurch gekennzeichnet, dass** das zu reinigende Hohlrohr oder Rohrsystem als Doppelrohr mit zwei voneinander getrennten Hohlräumen ausgebildet ist, wobei die Oberflächen des äußeren und des inneren Hohlrohrs oder Rohrsystems elektrisch leitend sind und von einem elektrisch nicht oder schlecht leitenden Material isoliert sind, wobei das Anlegen der elektrischen Spannung an der Oberfläche des äußeren Hohlrohrs oder Rohrsystems des Doppelrohrs oder an der Oberfläche des inneren Hohlrohrs oder Rohrsystems des Doppelrohrs erfolgt.

8. Verfahren nach einem der Ansprüche 1 bis 7, **dadurch gekennzeichnet, dass** bei Fehlen eines kathodischen oder anodischen Bereiches eine zusätzliche Elektrode mit fester oder wechselbarer Polarisation in den Hohlraum des Hohlrohrs oder des Rohrsystems eingeführt wird.

9. Verfahren nach einem der Ansprüche 1 bis 8, **dadurch gekennzeichnet, dass** eine Messung der Temperatur und/oder des Polarisationsstromes zur Ermittlung des Reinigungszeitpunkts erfolgt.

10. Verfahren nach einem der Ansprüche 1 bis 9, **dadurch gekennzeichnet, dass** das Hohlrohr oder das Rohrsystem mit einer Elektrolytlösung teilbefüllt wird.

11. Verfahren nach Anspruch 2 oder Anspruch 8, **dadurch gekennzeichnet, dass** es sich bei der Elektrode um eine Fremdstromanode handelt.

12. Verfahren nach Anspruch 11, **dadurch gekennzeichnet, dass** die Fremdstromanode mit Titan, Titan-Mischmetalloxid (MMO) oder Titannitrid überzogen oder beschichtet ist, oder aus Magnetit oder Graphit besteht.

13. Verfahren nach einem der Ansprüche 1 bis 12, **dadurch gekennzeichnet, dass** die in das Hohlrohr oder Rohrsystem beaufschlagte Gasmenge, Impulsfrequenz und/oder Impulsdauer in Abhängigkeit vom Querschnitt des Leitungsnetzes, der Leitungstopographie, der Zahl und dem Querschnitt der Leitungsabzweigungen und/oder der Länge der Reinigungsstrecke ermittelt wird.

14. Verfahren nach einem der Ansprüche 1 bis 13, **dadurch gekennzeichnet, dass** das Hohlrohr oder das Rohrsystem nach der erfolgten elektrischen Polarisierung mit einem leitungsausfüllenden Gas oder Gasgemisch bis auf eine Flüssigkeitsrestmenge zur Schaffung eines Expansionsraums teilentleert wird und anschließend eine modulierende Druckgaszufuhr erfolgt, bei der das Gas oder Gasgemisch über wenigstens einen Druckimpuls mit hohem Druck in das Hohlrohr oder das Rohrsystem beaufschlagt wird, wodurch sich Miniwasserblöcke in dem Hohlrohr oder dem Rohrsystem bilden, die mit hoher Geschwindigkeit durch das Hohlrohr oder das Rohrsystem getrieben werden und bei der die Druckgaszufuhr nach kurzeitigem Absinken des durch den Druckimpuls aufgebauten Drucks in dem teilentleerten Hohlrohr oder Rohrsystem unmittelbar darauf mit demselben oder einem höheren Druck nachgeregelt wird, um neue Wasserblöcke zu bilden, die mit hoher Geschwindigkeit auf die vorauseilenden Miniwasserblöcke prallen, welche dadurch einen zusätzlichen Vortrieb erhalten.

15. Verfahren nach einem der Ansprüche 1 bis 14, **dadurch gekennzeichnet, dass** vor der Reinigungsstrecke eine Vorlaufstrecke zur Beschleunigung des Flüssigkeitsvolumens in dem Hohlrohr oder dem Rohrleitungssystem vorgesehen ist, wobei die Vorlaufstrecke mit der Spülflüssigkeit teilbefüllt wird und hinsichtlich ihrer Leitungsgeometrie, ihres Leitungsdurchmessers und/oder ihrer Leitungslänge so dimensioniert wird, dass sich bei Beaufschlagung eines Druckgasgemisches die Flüssigkeitsblöcke innerhalb der Vorlaufstrecke vollständig ausbilden können, um den Leitungsquerschnitt der darauf folgenden Reinigungsstrecke leitungsausfüllend zu durchwandern.

## Claims

1. A method for the electromechanical removal of sediments in pipelines or devices comprising one or more hollow pipes or a pipe system, wherein the method comprises the following successive steps:
a. determining a cleaning section within the pipeline or the device to be cleaned,
b. applying an electrical voltage to at least one electrically conductive surface of the cleaning section of the hollow pipe or pipe system with the desired polarization between an anodic area or an anode and a cathodic area or a cathode,
c. partially filling the cleaning section with flushing medium if the cleaning section is not already filled with flushing medium,
d. impinging modulating pressurized gas impulses to the cleaning section to form alternating liquid blocks and gas blocks that are driven in pulses along the cleaning section from a feeding point to a discharging point.

2. The method according to claim 1, **characterized in that** at least one electrode is provided for applying the electrical voltage, which can be polarized either negatively as cathode or positively as anode.

3. The method according to one of the claims 1 or 2, **characterized in that** a direct voltage is applied between the anode and the cathode.

4. The method according to claim 3, **characterized in that** the polarity of the anode or the cathode is reversed.

5. The method according to one of the claims 1, 2 or 4, **characterized in that** an alternating voltage is applied between the anode and the cathode.

6. The method according to one of the claims 1 to 5, **characterized in that** the hollow pipe or the pipe system to be cleaned has an electrically conductive surface which can be polarized with the applied electrical voltage.

7. The method according to one of the claims 1 to 6, **characterized in that** the hollow pipe or the pipe system to be cleaned is designed as a double pipe with two separate cavities, wherein the surfaces of the outer and the inner hollow pipe or pipe system are electrically conductive and isolated by an electrically non-conductive or poorly conductive material, wherein the electrical voltage is applied to the surface of the outer hollow pipe or pipe system of the double pipe or to the surface of the inner hollow pipe or pipe system of the double pipe.

8. The method according to one of the claims 1 to 7, **characterized in that**, in the absence of a cathodic or an anodic area, an additional electrode with fixed or exchangeable polarization is inserted into the cavity of the hollow pipe or pipe system.

9. The method according to one of the claims 1 to 8, **characterized in that** the temperature and/or the polarization current are measured in order to determine the cleaning time.

10. The method according to one of the claims 1 to 9, **characterized in that** the hollow pipe or pipe system is partially filled with an electrolyte solution.

11. The method according to claim 2 or to claim 8, **characterized in that** the electrode is an impressed current anode.

12. The method according to claim 11, **characterized in that** the impressed current anode is covered or coated with titanium, titanium mixed metal oxide (MMO) or titanium nitride, or consists of magnetite or graphite.

13. The method according to one of the claims 1 to 12, **characterized in that** the gas quantity, impulse frequency and/or impulse duration impinged to the hollow pipe or pipe system is determined depending on the cross-section of the pipeline network, the pipeline topography, the number and cross-section of the pipeline branches and/or the length of the cleaning section.

14. The method according to one of the claims 1 to 13, **characterized in that**, after the electrical polarization has taken place, the hollow pipe or the pipe system is partially emptied to a residual amount of liquid by means of a pipe-filling gas or gas mixture in order to create an expansion space, and **in that** subsequently a modulating pressurized gas supply takes place, in which the gas or gas mixture is impinged with high pressure to the hollow pipe or pipe system via at least one pressure impulse, forming mini water blocks in the hollow pipe or pipe system that are driven through the hollow pipe or pipe system at high speed, and in which, after a temporarily decline of the pressure built by the pressure impulse in the partially emptied hollow pipe or pipe system, the pressurized gas supply is immediately readjusted at the same or a higher pressure in order to form new water blocks that collide at high speed with the preceding mini water blocks, giving them additional propulsion.

15. The method according to one of the claims 1 to 14, **characterized in that** the upstream of the cleaning section a pre-run section for accelerating the volume of the liquid in the hollow pipe or pipeline system is provided, wherein the pre-run section is partially filled with the flushing liquid and, in regard to its pipeline geometry, its pipeline diameter and/or its pipeline length, is dimensioned in a way that, when impinging a pressurized gas mixture, the liquid blocks can completely develop within the pre-run section in order to travel through the pipeline cross-section of the subsequent cleaning section in a pipe-filling manner.

## Revendications

1. Procédé d'élimination électromécanique de dépôts dans des conduites ou des appareils comprenant un ou plusieurs tube(s) creux ou un système de tuyauterie, le procédé comprenant les étapes successives ci-dessous consistant à :
a. définir un intervalle de nettoyage à l'intérieur de la conduite à nettoyer ou de l'appareil à nettoyer,
b. appliquer une tension électrique à au moins une surface électriquement conductrice de l'intervalle de nettoyage du tube creux ou du système de tuyauterie avec la polarisation souhaitée entre une zone anodique ou une anode et une zone cathodique ou une cathode,
c. remplir partiellement l'intervalle de nettoyage avec du fluide de rinçage, lorsque l'intervalle de nettoyage n'est pas déjà rempli avec du fluide de rinçage,
d. soumettre l'intervalle de nettoyage à des impulsions modulantes de gaz comprimé afin de former des blocs de liquide et des blocs de gaz alternés qui sont entraînés de manière pulsée le long de l'intervalle de nettoyage depuis un point d'introduction jusqu'à un point d'expulsion.

2. Procédé selon la revendication 1, **caractérisé en ce qu'**au moins une électrode pouvant être polarisée négativement pour faire office de cathode ou positivement pour faire office d'anode est fournie pour l'application de la tension électrique.

3. Procédé selon l'une quelconque des revendications 1 ou 2, **caractérisé en ce qu'**une tension continue est appliquée entre l'anode et la cathode.

4. Procédé selon la revendication 3, **caractérisé en ce qu'**une inversion de polarité de l'anode ou de la cathode intervient.

5. Procédé selon l'une quelconque des revendications 1, 2 ou 4, **caractérisé en ce qu'**une tension alternative est appliquée entre l'anode et la cathode.

6. Procédé selon l'une quelconque des revendications 1 à 5, **caractérisé en ce que** le tube creux ou le système de tuyauterie à nettoyer présente une surface électriquement conductrice pouvant être polarisée avec la tension électrique appliquée.

7. Procédé selon l'une quelconque des revendications 1 à 6, **caractérisé en ce que** le tube creux ou le système de tuyauterie à nettoyer est réalisé sous la forme d'un tube double avec deux cavités séparées l'une de l'autre, les surfaces du tube creux, ou système de tuyauterie, extérieur et intérieur étant électriquement conductrices et étant isolées par un matériau électriquement non conducteur ou mauvais conducteur, l'application de la tension électrique intervenant à la surface du tube creux, ou système de tuyauterie, extérieur du tube double ou à la surface du tube creux, ou système de tuyauterie, intérieur du tube double.

8. Procédé selon l'une quelconque des revendications 1 à 7, **caractérisé en ce que**, en l'absence d'une région cathodique ou anodique, une électrode supplémentaire à polarisation fixe ou modifiable est introduite dans la cavité du tube creux ou du système de tuyauterie.

9. Procédé selon l'une quelconque des revendications 1 à 8, **caractérisé en ce qu'**une mesure de la température et/ou du courant de polarisation est effectuée afin de déterminer le moment du nettoyage.

10. Procédé selon l'une quelconque des revendications 1 à 9, **caractérisé en ce que** le tube creux ou le système de tuyauterie est partiellement rempli d'une solution électrolytique.

11. Procédé selon la revendication 2 ou la revendication 8, **caractérisé en ce que** l'électrode est une anode à courant imposé.

12. Procédé selon la revendication 11, **caractérisé en ce que** l'anode à courant imposé est revêtue ou recouverte de titane, de titane et mischmétal (MMO) ou de nitrure de titane, ou est constituée de magnétite ou de graphite.

13. Procédé selon l'une quelconque des revendications 1 à 12, **caractérisé en ce que** la quantité de gaz alimentée dans le tube creux ou le système de tuyauterie, la fréquence d'impulsion et/ou la durée d'impulsion est/sont déterminée(s) en fonction de la section transversale du réseau de conduites, de la topographie des conduites, du nombre et de la section transversale des dérivations de conduites et/ou de la longueur de l'intervalle de nettoyage.

14. Procédé selon l'une quelconque des revendications 1 à 13, **caractérisé en ce que**, après l'intervention de la polarisation électrique, le tube creux ou le système de tuyauterie est partiellement vidé grâce à un gaz ou un mélange de gaz remplissant la conduite à l'exception d'une quantité résiduelle de liquide permettant de créer un espace d'expansion, et **en ce qu'**ensuite intervient une alimentation modulante de gaz comprimé au cours de laquelle le gaz ou le mélange de gaz est soumis à une pression élevée dans le tube creux ou le système de tuyauterie par l'intermédiaire d'au moins une impulsion de pression, ce qui entraîne au sein du tube creux ou du système de tuyauterie la formation de mini-blocs d'eau qui sont entraînés à grande vitesse à travers le tube creux ou le système de tuyauterie, et au cours de laquelle l'alimentation en gaz comprimé est réajustée, immédiatement après une brève diminution de la pression créée par l'impulsion de pression dans le tube creux, ou le système de tuyauterie, partiellement vidé, à la même pression ou à une pression supérieure afin de former de nouveaux blocs d'eau qui impactent à grande vitesse les mini-blocs d'eau se déplaçant rapidement vers l'avant, lesquels reçoivent ainsi une poussée supplémentaire.

15. Procédé selon l'une quelconque des revendications 1 à 14, **caractérisé en ce qu'**un intervalle devancier permettant d'accélérer le volume de liquide dans le tube creux ou dans le système de tuyauterie est prévu en avant de l'intervalle de nettoyage, l'intervalle devancier étant partiellement rempli de liquide de rinçage, et sa géométrie de conduite, son diamètre de conduite et/ou sa longueur de conduite étant dimensionnés de sorte que les blocs de liquide peuvent se former complètement à l'intérieur de l'intervalle devancier lors de l'alimentation du mélange de gaz comprimé afin de couvrir, d'une manière qui remplit la conduite, la section transversale de conduite de l'intervalle de nettoyage qui lui succède.
